# EUROPÄISCHE PATENTSCHRIFT

(11) **EP 2 650 461 B1**
(45) Veröffentlichungstag und Bekanntmachung des Hinweises auf die Patenterteilung: **20.03.2019**
(21) Anmeldenummer: 13163213.5
(22) Anmeldetag: 10.04.2013
(51) Int. Cl.: E05F 5/12

(54) **Einrichtung zur Schließfolgeregelung einer selbstschließenden zweiflügligen Tür sowie ein Verfahren zur Schließregelung einer selbstschließenden Tür und Feuerschutztür mit einer Einrichtung zur Schließfolgeregelung**
Device for controlling the closure sequence a self-closing double-leaf door and a method for controlling the closing of a self-closing door and fireproof door with a device for controlling the closure sequence
Dispositif de régulation de la séquence de fermeture d'une porte à deux battants à fermeture automatique et procédé de régulation de la fermeture d'une porte à fermeture automatique et porte coupe-feu dotée d'un dispositif de régulation de la séquence de fermeture

(30) Priorität: 13.04.2012 DE 102012103210
(43) Veröffentlichungstag der Anmeldung: 16.10.2013
(73) Patentinhaber: GU Automatic GmbH, 33397 Rietberg (DE)
(72) Erfinder: Linnenschmidt, Rainer, 33378 Rheda-Wiedenbrück (DE); Schnittker, Klaus, 33378 Rheda-Wiedenbrück (DE)
(74) Vertreter: Pellengahr, Maximilian Rudolf

(56) Entgegenhaltungen:
- DE-A1- 10 023 760
- DE-A1- 19 532 262
- DE-A1- 19 617 153
- DE-C2- 4 042 707

## Beschreibung

Die Erfindung betrifft eine Einrichtung zur Schließfolgeregelung einer selbstschließenden zweiflügligen Tür, umfassend einen unterschlagenden Standflügel und einen überschlagenden Gangflügel, die jeweils mit Antrieben zum Öffnen und Schließen zusammenwirken, wobei jeder Antrieb einen elektrischen Motor zum Öffnen des Flügels sowie einen eine Schließfeder umfassenden Schließmechanismus zum Schließen des Flügels aufweisen, und wobei der Gangflügel mit einer Blockiereinrichtung in Wirkverbindung steht, die in Abhängigkeit der Stellung des Standflügels steuerbar ist.

### Stand der Technik

Bekannte zweiflüglige Türen der eingangs genannten Art überlappen einander im Mittelbereich, so dass der eine einen Standflügel bildenden Türflügel einen Anschlag für den anderen den Gangflügel bildenden Türflügel aufweist. Damit ein dichter Abschluss der Tür erfolgen kann, ist eine bestimmte Schließfolge der Flügel erforderlich, damit die Türflügel ordnungsgemäß mit ihren Überschlägen überlappen. Zu diesem Zweck werden Schließfolgeregler eingesetzt, welche stets die für das vorgenannte ordnungsgemäße Schließen erforderliche Reihenfolge der Übergänge der beiden Türflügel in der Schließlage gewährleisten. Eine bestimmte Reihenfolge der Schließbewegung beider Türflügel ist auch deshalb notwendig, um den in der Regel mit einem Schloss versehenen Gangflügel erst dann in die Schließstellung gelangen zu lassen, wenn der den Türanschlag bildende in der Regel das Schließblech oder dergleichen aufweisende Standflügel geschlossen ist. Grundsätzlich lassen sich zwei Prinzipien unterscheiden, nach denen eine Schließfolgeregelung erfolgt.

Bei der ersten Variante werden Stand- und Gangflügel durch eine elektrisch ansteuerbare Einstellung in Offenstellung festgehalten. In der Schließphase wird die Feststelleinrichtung des Gangflügels entweder zeitverzögert zur Feststelleinrichtung des Standflügels oder nach Erreichen der Schließlage des Standflügels gelöst. Bei der zweiten Variante wird der Gangflügel durch eine elektrisch gesteuerte Einrichtung in einer bestimmten Öffnungsposition gehalten, zum Beispiel 30 Grad, wobei die Arretierung erst freigegeben wird, wenn der Standflügel seine Schließlage erreicht hat. Die erste Variante eignet sich vorzugsweise für Betriebsfälle in denen der Gangflügel oder Gang- und Standflügel im Normalbetrieb ständig in geöffneter Stellung arretiert sein sollte, während sich die zweite Variante auch für Betriebsbedingungen eignet, bei denen der Standflügel oder beide Türflügel im Normalbetrieb geschlossen sind.

So ist beispielsweise aus der DE195 32 262 eine Vorrichtung zur Schließfolgeregelung von zweiflügligen Türen bekannt, welche über eine Blockiereinrichtung verfügt, die auf die Motorwelle des Gangflügels wirkt. Die Blockiereinrichtung wird hierbei über eine die beiden Flügel verbindende Mechanik gesteuert. Dabei ist die Motorwelle mit der Antriebswelle des Gangflügelantriebs verbunden, wobei diese über ein Getriebe gekoppelt sind. Bei dieser nach dem Stand der Technik bekannten Steuerung der Blockiereinrichtung wird es als nachteilig angesehen, dass die Schließfolgeregelung nur rein mechanisch betrieben wird, dabei beeinflusst der Standflügel den Gangflügel derart, dass dieser erst dann schließt, wenn der Standflügel soweit vorgefahren ist, dass beide Türen korrekt schließen. Dies wird über ein Zugseil wie einen Bowdenzug oder über eine Schubstange geregelt. Dies bedeutet, dass bei zweiflügligen Drehtürantrieben immer eine mechanische sichere Verbindung zwischen den beiden Antrieben bestehen muss. Somit ergibt sich insbesondere für den Einbau einer derartigen zweiflügligen Tür, dass im Rahmenbereich eine aufwendige Mechanik vorgehalten werden muss, um die Schließfolgeregelung auch dann für den Fall vorzuhalten, dass ein Stromausfall gegeben ist.

Als weiterer Stand der Technik einer Einrichtung zur Schließfolgereglung offenbart die DE 40 42 707 C2 eine zweiflüglige Tür mit einem unterschlagenden Standflügel und einem überschlagenden Gangflügel, die jeweils mit Antrieben zum Öffnen und Schließen zusammenwirken. Jeder Antrieb weist einen elektrischen Motor zum Öffnen des Flügels sowie einen Schließmechanismus zum Schließen des Flügels aufweisen. Dabei wirkt insbesondere der Gangflügel mit einer Blockiereinrichtung zusammen, die in Abhängigkeit der Stellung des Standflügels steuerbar ist.

### Aufgabe

Der Erfindung stellt sich somit das Problem, eine Einrichtung zur Schließfolgeregelung für zweiflüglige Türen sowie ein Verfahren und eine Feuer- und/oder Rauchschutztür bereitzustellen, welche die genannten Nachteile überwindet, wobei die zweiflüglige Tür für eine Schließfolgeregelung bereitgestellt werden soll, welche in ihrem baulichen Aufwand wesentlich einfacher und günstiger ausfällt.

### Lösung

Erfindungsgemäß wird dieses Problem mit den Merkmalen des Anspruchs 1 und 10 gelöst, wobei vorteilhafte Weiterbildungen der Erfindung sich aus den Unteransprüchen ergeben. Die mit der Erfindung erreichten Vorteile bestehen nun darin, dass die Blockier- und Bremseinheit des Gangflügels vom Standflügel her nicht mehr die mechanische Energie bereitgestellt werden muss, um die Blockiereinrichtung anzusteuern. Das Aktivieren der Blockiereinheit beziehungsweise der Bremseinheit wird über eine elektrisch beschriebene Schalteinheit geregelt, die vom Standflügel bestromt wird. Die Schalteinheit wird durch die wechselnde Polung der generatorischen Wirkung des Motors in verschiedene Richtung betätigt. Das System funktioniert insbesondere für den Fall, wenn der Strom ausfällt.

Nach der erfindungsgemäßen Schließfolgereglung ergibt sich folgende Schließregelung bei stromlosem Zustand der Türen. Sind beide Türen geschlossen und werden diese über die Antriebe oder manuell per Hand geöffnet, wobei der Gangflügel zunächst geöffnet wird, ist die Schließfolgeregelung in Öffnungsrichtung inaktiv, der danach öffnende Standflügel schaltet vorzugsweise in der ersten 20 Grad Öffnungsstellung durch die generatorische Wirkung des Motors des Standflügels oder alternativ über einen Impuls durch die Steuerung des als vorzugsweise bistabilen Magneten ausgebildeten Schaltelementes in die Stellung Schließfolgeregelung aktiv. Im weiteren Öffnungsverlauf bekommt der vorzugsweise bistabile Magnet keine elektrischen Impulse mehr.

Durch die unterschiedlich einstellbaren Öffnungszeiten und die interne Kommunikation zwischen den beiden Flügeln schließt der Standflügel zuerst und verfährt ungehindert bis in die Endlage. In der vorzugsweise letzten 20 Grad Stellung der Schließphase wird über die generatorische Wirkung das Schaltelement in die Stellung Schließfolgeregelung inaktiv geschaltet. Dies deaktiviert mechanisch den internen Haltemechanismus des Gangflügels. Dadurch fährt auch der Gangflügel ungehindert bis in die Endlage.

Gemäß einer weiteren Variante wird vorgeschlagen, dass der Gangflügel vor dem Standflügel schließt. Ab einem einstellbaren Punkt, ca. 40 Grad vor Erreichen der Endlage, wird der Gangflügel durch einen internen Mechanismus durch sich selbst gestoppt. Ein manuelles oder automatisches Öffnen wird durch eine Freilauffunktion gesichert. Erst wenn der Standflügel durch vorzugsweise den Bereich 20 Grad vor Schließlage fährt, wird das Schaltelement in die Gegenrichtung bestromt und schaltet in die Stellung Schließfolge inaktiv. Dies deaktiviert mechanisch den internen Haltemechanismus des Gangflügels, welcher dann schließt.

Die besonderen Vorteile der Einrichtung sind, dass keine durchgehende Haube oder ein Haubenmittelstück zwischen den Antrieben vorhanden sein muss, um dahinter die mechanische Einrichtung vorzuhalten. Eine mechanische Verbindung ist nicht mehr erforderlich, die anzupassen ist und zwischen den Drehtürantrieben installiert werden muss. Denn aufgrund der erfindungsgemäßen Ausbildung bedarf es nur eines Kabels zur Ansteuerung des als vorzugsweise bistabilen Magneten ausgebildeten Schaltelementes, welches unsichtbar durch den Türrahmen gelegt werden kann.

Gemäß der Erfindung wird vorgeschlagen, dass der Antrieb des Standflügels und der Antrieb des Gangflügels zur Steuerung der Blockiereinrichtung des Gangflügels beim Schließvorgang im stromlosen Zustand der Tür elektrisch derart verbunden sind beziehungsweise derart zusammenwirken, dass der Schließmechanismus des Standflügels mit seinem motorischen Antrieb einen Steuerstrom zur Deaktivierung der Blockiereinrichtung erzeugt. Der Steuerstrom ist mittels einer generatorischen Wirkung des motorischen Antriebs des Standflügels erzeugbar.

In Weiterbildung der Erfindung ist der Steuerstrom mittels einer generatorischen Wirkung eines adaptierten Motors an dem Antrieb des Standflügels erzeugbar. Nach einer besonders vorteilhaften Ausgestaltung der Erfindung ist als Schaltelement zur Deaktivierung der Blockiereinrichtung ein bistabiler Magnet vorgesehen. Alternativ kann hierbei als Schaltelement zur Deaktivierung der Blockiereinrichtung auch ein piezoelektrisches Element oder ein Motor verwendet werden.

Die beschriebene erfindungsgemäße Einrichtung kann auch im stromlosen Zustand mit einer Schließfolgereglung verwendet bzw. zum Einsatz gebracht werden.

Die Erfindung betrifft in gleicher Weise auch eine Feuer- und /oder Rauchschutztür mit einer Einrichtung zur Schließfolgeregelung gemäß Anspruch 9.

Die Erfindung betrifft ebenso ein Verfahren zur Schließfolgeregelung einer selbstschließenden zweiflügligen Tür gemäß Anspruch 10.

### Beschreibung der Zeichnungen

Ein Ausführungsbeispiel der Erfindung ist in den Zeichnungen rein schematisch dargestellt und wird nachfolgend näher beschrieben. Es zeigt:
- Figur 1: eine Draufsicht auf eine zweiflüglige Tür, wobei der Standflügel gegenüber dem Gangflügel in der Schließfolge nacheilt.
- Figur 2: zeigt ein Blockschaltbild der zweiflügligen Tür gemäß Figur 1 gemäß einer Ausführungsbeispiel der Erfindung.

### Ausführungsbeispiele

In Zusammenschau der Figur 1 und der Figur 2 ist eine Einrichtung 1 zur Schließfolgeregelung einer selbstschließenden zweiflügligen Tür 2 dargestellt. Die Einrichtung 1 zur Schließfolgeregelung umfasst hierbei einen unterschlagenden Standflügel 3 und einen überschlagenden Gangflügel 4, die jeweils mit einem Antrieb 5, 6 zum Öffnen und Schließen zusammenwirken. Jeder Antrieb 5 und 6 verfügt über einen elektrischen Motor 7 bzw. 8 zum Öffnen des entsprechenden Flügels 3 bzw. 4. Für den Schließvorgang weisen die Antriebe 5 und 6 je eine Schließfeder 9 und 10 auf, wobei der Gangflügel 4 mit einer Bremseinrichtung bzw. Blockiereinrichtung 11 in Wirkverbindung steht, die in Abhängigkeit der Stellung des Standflügels 3 steuerbar ist. Somit ergibt sich eine Schließregelung, die insbesondere vorsieht, dass zunächst der Standflügel 3 in die geschlossene Stellung verschwenkt wird, wobei der Gangflügel 4 in einer Warteposition gehalten wird, bis der Schließvorgang des Standflügels 3 abgeschlossen ist, so dass dann der Gangflügel 4 mit seinem Überschlag 12 mittig auf den Standflügel 3 schließen kann.

Gemäß einer Ausführungsform Erfindung, dargestellt insbesondere in der Figur 2, wirken der Antrieb 5 des Standflügels 3 und der Antrieb 6 des Gangflügels 4 zur Steuerung der Blockiereinrichtung 11 des Gangflügels 4 beim Schließvorgang im stromlosen Zustand der Tür 2 elektrisch derart zusammen, dass der Schließmechanismus mit der Schließfeder 9 des Standflügels 3 mit seinem Motor 7 einen Steuerstrom zur Deaktivierung der Blockiereinrichtung 11 erzeugt. Wie insbesondere aus dem Schaltbild der Figur 2 deutlich zu erkennen ist, besteht hierbei zwischen dem Antrieb 5 des Standflügels 3 und dem Antrieb 6 des Gangflügels 4 eine elektrische Verbindung in Form eines Kabels 13, welches am Motor 7 des Standflügels 3 angeschlossen ist und hier beispielsweise mit einem als bistabilen Magnet ausgebildeten Schaltelement 14 verbunden ist, der wiederum die Aktivierung oder Deaktivierung der Blockiereinrichtung 11 des Gangflügels 4 hier steuert.

Der Schließmechanismus des Standflügels 3 mit seinem Motor 7 erzeugt hierbei einen Steuerstrom zur Deaktivierung der Blockiereinrichtung 11. Dies wird in der Figur 2 dadurch veranschaulicht, dass hier die Ausgänge am Motor 7 in Bezug auf ihre Drehrichtung entsprechend die Polarität des Strom ändern. Der Steuerstrom wird mittels der generatorischen Wirkung des Motors 7 des Standflügels 3 erzeugt.

Der Steuerstrom wird mittels einer generatorischen Wirkung eines nicht näher dargestellten adaptierten Motors an des Standflügels 3 erzeugt. Als Schaltelement 14 kann hierbei zur Deaktivierung/Aktivierung der Blockiereinrichtung 11 ein bistabiler Magnet, wie beispielsweise in der Figur 2 aufgeführt, verwendet werden. Als Schaltelement 14 in gleicher Weise kann zur Deaktivierung/Aktivierung der Blockiereinrichtung 11 auch ein piezoelektrisches Element verwendet werden.

Die Erfindung betrifft hierbei in gleicher Weise auch eine Feuer- und/oder Rauchschutztür mit einer Einrichtung 1 zur Schließfolgeregelung einer selbstschließenden zweiflügligen Tür 2 umfassend einen unterschlagenden Standflügel 3 und einen überschlagenden Gangflügel 4, die jeweils mit Antrieben 5, 6 zum Öffnen und Schließen zusammenwirken, wobei jeder Antrieb 5 und 6 einen elektrischen Motor 7 und 8 zum Öffnen des Flügels 3 und 4 sowie je einen eine Schließfeder 9 und 10 umfassenden Schließmechanismus zum Schließen des Flügels 3 und 4 aufweisen und wobei der Gangflügel 4 mit einer Blockiereinrichtung 11 in Wirkverbindung steht, die in Abhängigkeit der Stellung des Standflügels 3 steuerbar ist. Die Feuerschutztür zeichnet sich hierbei dadurch aus, dass der Antrieb 5 des Standflügels 3 und der Antrieb 6 des Gangflügels 4 zur Steuerung der Blockiereinrichtung 11 des Gangflügels 4 beim Schließvorgang im stromlosen Zustand der Tür 2 elektrisch derart verbunden sind beziehungsweise derart zusammenwirken, dass der Schließmechanismus des Standflügels 3 mit seinem Motor 7 einen Steuerstrom zur Deaktivierung der Blockiereinrichtung 11 erzeugt zur Bereitstellung eines sicheren Feuer- und/oder Rauchverschlusses bei Stromausfall. Der Steuerstrom wird hierbei mittels der generatorischen Wirkung des Motors 7 des Standflügels 3 erzeugt. Die Erfindung betrifft in gleicher Weise auch ein Verfahren zur Schließfolgeregelung einer selbstschließenden zweiflügligen Tür 2 mit einem unterschlagenden Standflügel 3 und einem überschlagenden Gangflügel 4, die jeweils mit Antrieben 5 und 6 zum Öffnen und Schließen zusammenwirken, wobei der elektrische Motor 7, 8 des Antriebs 5, 6 den jeweiligen Flügel 3, 4 öffnet und wobei je eine Schließfeder 9, 10 den jeweiligen Flügel 3, 4 schließt, wobei der Gangflügel 4 mit einer Blockiereinrichtung 11 zusammenwirkt, die den Gangflügel 4 vorzugsweise in einer 40 Grad Winkellage hält bis der Standflügel 3 seine geschlossene Endstellung erreicht hat, bevor dann der Gangflügel 4 in seine geschlossene Endstellung schwenkt. Gemäß dem Verfahren wird hierbei vorgeschlagen, dass der Antrieb 5 des Standflügels 3 und der Antrieb 6 des Gangflügels 4 zur Steuerung der Blockiereinrichtung 11 des Gangflügels 4 beim Schließvorgang im stromlosen Zustand der Tür 2 elektrisch derart zusammenwirken, dass der Schließmechanismus des Standflügels 3 seinen motorischen Antrieb 7 als Generator betreibt, so dass ein Steuerstrom aktiviert wird, der zur Aktivierung und zur Deaktivierung der Blockiereinrichtung 11 genutzt wird, so dass dann in Folge des mechanischen Schließvorganges auch der Gangflügel 4 zugefahren wird.

### Bezugszeichenliste

- 1: Einrichtung
- 2: Tür
- 3: Standflügel
- 4: Gangflügel
- 5: Antrieb Standflügel
- 6: Antrieb Gangflügel
- 7: Motor Standflügel
- 8: Motor Gangflügel
- 9: Schließfeder Standflügel
- 10: Schließfeder Gangflügel
- 11: Blockiereinrichtung
- 12: Überschlag
- 13: Kabel
- 14: Schaltelement

## Patentansprüche

1. Einrichtung (1) zur Schließfolgeregelung einer selbstschließenden zweiflügligen Tür (2), umfassend einen unterschlagenden Standflügel (3) und einen überschlagenden Gangflügel (4), die jeweils mit Antrieben (5, 6) der Einrichtung (1) zum Öffnen und Schließen zusammenwirken, wobei jeder Antrieb (5, 6) einen elektrischen Motor (7, 8) zum Öffnen des jeweiligen Flügels (3, 4) sowie einen eine Schließfeder (9, 10) umfassenden Schließmechanismus zum Schließen des jeweiligen Flügels (3, 4) aufweist, und wobei der Gangflügel (4) mit einer Blockiereinrichtung (11) der Einrichtung (1) in Wirkverbindung steht, die in Abhängigkeit einer Stellung des Standflügels (3) steuerbar ist, **dadurch gekennzeichnet, dass** der Antrieb (5) des Standflügels (3) und der Antrieb (6) des Gangflügels (4) zur Steuerung der Blockiereinrichtung (11) des Gangflügels (4) bei einem Schließvorgang in einem stromlosen Zustand der Tür (2) elektrisch derart zusammenwirken, dass der Schließmechanismus des Standflügels (3) mit seinem Motor (7) generatorisch einen Steuerstrom zur Deaktivierung der Blockiereinrichtung (11) erzeugt.

2. Einrichtung nach Anspruch 1,
**dadurch gekennzeichnet,**
**dass** der Schließmechanismus des Gangflügels (4) mit seinem Motor (8) einen Steuerstrom zur Deaktivierung der Blockiereinrichtung (11) erzeugt.

3. Einrichtung nach Anspruch 1,
**dadurch gekennzeichnet,**
**dass** der Antrieb (5) des Standflügels (3) und der Antrieb (6) des Gangflügels (4) zur Steuerung der Blockiereinrichtung (11) des Gangflügels (4) beim Öffnungsvorgang im stromlosen Zustand der Tür (2) elektrisch derart verbunden sind bzw. derart zusammenwirken, dass der Öffnungsmechanismus des Standflügels (3) mit seinem Motor (7) einen Steuerstrom zur Aktivierung der Blockiereinrichtung (11) erzeugt.

4. Einrichtung nach Anspruch 1,
**dadurch gekennzeichnet,**
**dass** der Steuerstrom mittels einer generatorischen Wirkung eines adaptierten Motors an dem Antrieb (5) des Gangflügels (4) erzeugbar ist.

5. Einrichtung nach Anspruch 1,
**dadurch gekennzeichnet,**
**dass** als Schaltelement (14) zur Deaktivierung der Blockiereinrichtung (11) ein bistabiler Magnet vorgesehnen ist.

6. Einrichtung nach Anspruch 1,
**dadurch gekennzeichnet,**
**dass** als Schaltelement (14) zur Deaktivierung der Blockiereinrichtung (11) ein Motor vorgesehen ist.

7. Einrichtung nach Anspruch 1,
**dadurch gekennzeichnet,**
**dass** als Schaltelement (14) zur Deaktivierung der Blockiereinrichtung (11) ein pietzoelektrisches Element vorgesehen ist.

8. Einrichtung für einen Obentürschließer mit einer Schließfolgeregelung nach einem oder mehreren der Ansprüche 1 bis 7.

9. Feuer- und/oder Rauchschutztür mit einer Einrichtung zur Schließfolgeregelung nach einem der Ansprüche 1 bis 8 zur Bereitstellung eines sicheren Feuerverschlusses bei Stromausfall.

10. Verfahren zur Schließfolgeregelung einer selbstschließenden zweiflügligen Tür (2) mit einem unterschlagenden Standflügel (3) und einem überschlagenden Gangflügel (4), die jeweils mit Antrieben (5, 6) zum Öffnen und Schließen zusammenwirken, wobei elektrischer Motoren (7, 8) der Antriebe (5, 6) den jeweiligen Flügel (3, 4) öffnen und wobei eine Schließfeder (9, 10) den jeweiligen Flügel (3, 4) schließt, wobei der Gangflügel (4) mit einer Blockiereinrichtung (11) zusammenwirkt, die den Gangflügel (4) hält, bis der Standflügel (3) seine geschlossene Endstellung erreicht hat bevor dann der Gangflügel (4) in seine geschlossene Endstellung schwenkt,
**dadurch gekennzeichnet,**
**dass** der Antrieb (5) des Standflügels (3) und der Antrieb (6) des Gangflügels (4) zur Steuerung der Blockiereinrichtung (11) des Gangflügels (4) beim Schließvorgang im stromlosen Zustand der Tür (2) elektrisch derart zusammenwirken, dass der Schließmechanismus des Standflügels (3) seinen Motor (7) als Generator betreibt, so dass ein Steuerstrom erzeugt wird, der zur Deaktivierung der Blockiereinrichtung (11) genutzt wird.

11. Verfahren nach Anspruch 10, **dadurch gekennzeichnet, dass** die Blockiereinrichtung (11) den Gangflügel (4) in einer 40 Grad Winkellage hält, bis der Standflügel (3) seine geschlossene Endstellung erreicht hat.

## Claims

1. Device (1) for controlling the closing sequence of a double-leaf door (2), comprising a passive leaf (3) which closes first and an active leaf (4) which closes last, each of which cooperates with drive units (5, 6) of the device (1) for opening and closing, wherein each drive unit (5, 6) has an electric motor (7, 8) for opening the respective leaf (3, 4) and a closing mechanism comprising a closing spring (9, 10) for closing the respective leaf (3, 4), and wherein the active leaf (4) is in operative connection with a blocking means (11) of the device (1), which is controllable according to a position of the passive leaf (3), **characterized in that** the drive unit (5) of the passive leaf (3) and the drive unit (6) of the active leaf (4) cooperate electrically to control the blocking means (11) of the active leaf (4) during a closing operation with the door (2) in a currentless state in such manner that the closing mechanism of the passive leaf (3) generates a control current regeneratively with its motor (7) to deactivate the blocking means (11).

2. Device according to Claim 1,
**characterized in that** the closing mechanism of the active leaf (4) generates a control current for deactivating the blocking means (11) with its motor (8).

3. Device according to claim 1,
**characterized in that** the drive unit (5) of the passive leaf (3) and the drive unit (6) of the active leaf (4) are connected electrically and cooperate to control the blocking means (11) of the active leaf (4) during the opening process in the currentless state of the door (2) in such manner that the opening mechanism of the passive leaf (3) generates a control current to activate the blocking means (11) with its motor (7).

4. Device according to claim 1,
**characterized in that** the control current can be generated at the drive unit (5) of the active leaf (4) by means of a regenerative effect of an adapted motor.

5. Device according to claim 1,
**characterized in that** a bistable magnet is provided as switching element (14) for deactivating the blocking means (11).

6. Device according to claim 1,
**characterized in that** a motor is provided as switching element (14) for deactivating the blocking means (11).

7. Device according to claim 1,
**characterized in that** a piezoelectric element is provided as switching element (14) for deactivating the blocking means (11).

8. Device for an overhead door closer with a closing sequence controller according to one or more of claims 1 to 7.

9. Fire and/or smoke protection door with a closing sequence control device according to one or more of claims 1 to 8f for providing reliable fire closure in the event of power failure.

10. Method for controlling the closing sequence of a double-leaf door (2) having a passive leaf (3) which closes first and an active leaf (4) which closes last, each of which cooperates with drive units (5, 6) for opening and closing, wherein electric motors (7, 8) of the drive units (5, 6) open the respective leaf (3, 4) and wherein a closing spring (9, 10) closes the respective leaf (3, 4), wherein the active leaf (4) cooperates with a blocking means (11) which holds the active leaf (4) in place until the passive leaf (3) has reached its closed end position, and only then swings active leaf (4) into its closed end position, **characterized in that** the drive unit (5) of the passive leaf (3) and the drive unit (6) of the active leaf (4) cooperate electrically to control the blocking means (11) of the active leaf (4) during a closing operation with the door (2) in a currentless state in such manner that the closing mechanism of the passive leaf (3) operates its motor (7) as a generator so that a control current is generated, which is used to deactivate the blocking means (11).

11. Method according to claim 10, **characterized in that** the blocking means (11) holds the active leaf (4) in an angular position of 40 degrees until the passive leaf (3) has reached its closing end position.

## Revendications

1. Système (1), destiné au réglage de la séquence de fermeture d'une porte à deux battants (2) à fermeture automatique, comprenant un battant fixe (3) à fermeture sous-jacente et un battant mobile (4) à fermeture surjacente, qui coopèrent chacun avec des entraînements (5, 6) du système (1) pour l'ouverture et la fermeture, chaque entraînement (5, 6) comportant un moteur électrique (7, 8) destiné à ouvrir le battant (3, 4) concerné, ainsi qu'un mécanisme de fermeture comprenant un ressort de fermeture (9, 10), destiné à fermer le battant (3, 4) concerné et le battant mobile (4) étant en liaison active avec un système de blocage (11) du système (1), qui est susceptible d'être commandé en fonction d'une position du battant fixe (3), **caractérisé en ce que** pour la commande du système de blocage (11) du battant mobile (4), lors d'un processus de fermeture dans un état hors tension de la poste (2), l'entraînement (5) du battant fixe (3) et l'entraînement (6) du battant mobile (4) coopèrent électriquement l'un avec l'autre de telle sorte que le mécanisme de fermeture du battant fixe (3) créé par effet générateur à l'aide de son moteur (7) un courant de commande pour la désactivation du système de blocage (11).

2. Système selon la revendication 1, **caractérisé en ce que** le mécanisme de fermeture du battant mobile (4) créé avec son moteur (8) un courant de commande pour la désactivation du système de blocage (11).

3. Système selon la revendication 1, **caractérisé en ce que** pour commander le système de blocage (11) du battant mobile (4) lors du processus d'ouverture dans l'état hors tension de la porte (2), l'entraînement (5) du battant fixe (3) et l'entraînement (6) du battant mobile (4) sont électriquement connectés de telle sorte ou coopèrent de telle sorte que le mécanisme d'ouverture du battant fixe (3) créé avec son moteur (7) un courant de commande pour l'activation du système de blocage (11).

4. Système selon la revendication 1, **caractérisé en ce que** le courant de commande est susceptible d'être créé au moyen d'un effet générateur d'un moteur adapté sur l'entraînement (5) du battant mobile (4).

5. Système selon la revendication 1, **caractérisé en ce qu'**il est prévu un aimant bistable en tant qu'élément commutateur (14) destiné à désactiver le système de blocage.

6. Système selon la revendication 1, **caractérisé en ce qu'**il est prévu un moteur en tant qu'élément commutateur (14) destiné à désactiver le système de blocage (11).

7. Système selon la revendication 1, **caractérisé en ce qu'**il est prévu un élément piézoélectrique en tant qu'élément commutateur (14) destiné à désactiver le système de blocage (11).

8. Système destiné à un ferme-porte, pourvu d'un réglage de la séquence de fermeture selon l'une quelconque des revendications 1 à 7.

9. Porte pare-feu et/ou pare-fumée, pourvue d'un système destiné au réglage de la séquence de fermeture selon l'une quelconque des revendications 1 à 8 pour la mise à disposition d'une fermeture anti-feu sûre dans le cas d'une panne de courant.

10. Procédé, destiné au réglage de la séquence de fermeture d'une porte à deux battants (2) à fermeture automatique, comprenant un battant fixe (3) à fermeture sous-jacente et un battant mobile (4) à fermeture surjacente, qui coopèrent chacun avec des entraînements (5, 6) du système (1) pour l'ouverture et la fermeture, des moteurs électriques (7, 8) des entraînements (5, 6) ouvrant le battant (3, 4) concerné et un ressort de fermeture (9, 10) fermant le battant (3, 4) concerné, le battant mobile (4) coopérant avec un système de blocage (11) qui maintient le battant mobile (4) jusqu'à ce que le battant fixe (3) atteigne sa position de fermeture finale, avant qu'ensuite le battant mobile(4) pivote dans sa position de fermeture finale, **caractérisé en ce que** pour commander le système de blocage (11) du battant mobile (4) lors du processus de fermeture dans l'état hors tension de la porte (2), l'entraînement (5) du battant fixe (3) et l'entraînement (6) du battant mobile (4) coopèrent électriquement l'un avec l'autre de telle sorte que le mécanisme de fermeture du battant fixe (3) exploite son moteur (7) en tant que générateur, de sorte à créer un courant de commande qui est utilisé pour la désactivation du système de blocage (11).

11. Procédé selon la revendication 10, **caractérisé en ce que** le système de blocage (11) maintient le battant mobile (4) dans une position angulaire à 40 degrés jusqu'à ce que le battant fixe (3) ait atteint sa position de fermeture finale.
